# EUROPÄISCHE PATENTSCHRIFT

(11) **EP 2 326 572 B1**
(45) Veröffentlichungstag und Bekanntmachung des Hinweises auf die Patenterteilung: **25.12.2013**
(21) Anmeldenummer: 09777767.6
(22) Anmeldetag: 08.08.2009
(51) Int. Cl.: B65D 75/66, B65D 85/10, B31B 1/90, B31B 19/90

(54) **PACKUNG FÜR ZIGARETTEN SOWIE VERFAHREN UND VORRICHTUNG ZUM HERSTELLEN DERSELBEN**
PACK FOR CIGARETTES AND METHOD AND DEVICE FOR PRODUCING SAID PACK
EMBALLAGE POUR CIGARETTES, ET PROCEDE ET DISPOSITIF POUR SA PRODUCTION

(30) Priorität: 17.09.2008 DE 102008047773
(43) Veröffentlichungstag der Anmeldung: 01.06.2011
(73) Patentinhaber: Focke & Co. (GmbH & Co. KG), 27283 Verden (DE)
(72) Erfinder: BUSE, Henry, 27374 Visselhövede (DE); STILLER, Martin, 27283 Verden (DE); TEMPEL, Jürgen, 27283 Verden (DE)
(74) Vertreter: Ellberg, Nils
(86) Internationale Anmeldenummer: PCT/EP2009/005775
(87) Internationale Veröffentlichungsnummer: WO 2010/031467

(56) Entgegenhaltungen:
- EP-A1- 0 556 628
- GB-A- 1 013 783
- US-A- 2 984 384
- US-A- 4 664 310

## Beschreibung

Die Erfindung betrifft eine Packung für Zigaretten oder ähnliche Produkte, bestehend aus einem eine Zigarettengruppe vorzugsweise vollständig umgebenden Innenzuschnitt (Innerliner) mit Innen-Vorderwand, Innen-Rückwand und aus Faltlappen bestehender Stirnwand zur Bildung eines Zigarettenblocks, der in einer Außenpackung, vorzugsweise in einer Klappschachtel, Aufnahme findet, wobei der Innenzuschnitt einen durch Schwächungslinien begrenzten Hebestreifen zum Anheben von Zigaretten der Zigarettengruppe aufweist, gemäß dem Oberbegriff des Anspruchs 1. Weiterhin betrifft die Erfindung Verfahren und Vorrichtung zum Herstellen derartiger Packungen.

Zigarettenpackungen mit Hebestreifen für die erleichterte Entnahme von Zigaretten sind bekannt. Bei der Packung gemäß DE 38 06 818 A1 ist der Hebestreifen als Bereich einer Innen-Vorderwand des Innenzuschnitts ausgebildet und zwar durch parallele Perforationslinien. Der so definierte Hebestreifen erstreckt sich mit einem Endstück in den Bereich eines abziehbaren Lappens der Innen-Vorderwand also eines Flaps. Wird dieser bei Ingebrauchnahme der Packung abgezogen, liegt ein Griffende des Hebestreifens zur Betätigung frei. In der Praxis ist eine so ausgebildete Endnahmehilfe für Zigaretten unzulänglich, weil das Material des Innenzuschnitts für entsprechende Betätigungen nicht geeignet ist.

Bei einer Zigarettenpackung gemäß DE 1 142 546 ist an der Innenseite der Innenumhüllung ein separater Materialstreifen als Hebestreifen angeordnet. Ein Endabschnitt des Streifens ist im Bereich der Innen-Vorderwand unterhalb des Flaps mit der Innenseite des Innenzuschnitts durch Klebung verbunden. Gegenüberliegend, nämlich im Bereich einer durch Faltlappen gebildeten Stirnwand, wird ein Überstand des Streifens bei Entfernen des Flaps zum Betätigen freigelegt. Ein so angeordneter Hebestreifen ist bei der Fertigung der Packung häufige Störungsursache.

Eine weitere Variante einer Zigarettenpackungen mit Hebestreifen ergibt sich auch aus US 4,664,310. GB 1,013,783 befasst sich mit einem Aufreißstreifen für Außenumhüllungen von Zigarettenpackungen.

Der Erfindung liegt die Aufgabe zugrunde eine Packung für Zigaretten, Zigarillos oder ähnliche Produkte vorzuschlagen mit einer aus einem Hebestreifen bestehenden Entnahmehilfe, die fertigungstechnisch beherrschbar ist und eine zuverlässige Handhabung durch den Verbraucher gewährleistet.

Zur Lösung dieser Aufgabe weist die erfindungsgemäße Packung die Merkmale des Anspruchs 1 auf.

Der Hebestreifen ist demnach Teil des Innenzuschnitts, und zwar im Bereich der Innen-Vorderwand oder im Bereich der Innen-Rückwand. Der Hebestreifen ist über die volle wirksame Länge mit einer insbesondere zugfesten Verstärkung versehen. Diese besteht aus einem Materialstreifen, der mit dem Innen-Zuschnitt fest und durchgehend verbunden ist, vorzugsweise mit der Außenseite. Der Hebestreifen ist im Bereich des Innenzuschnitts durch Schwächungslinien, insbesondere durch Stanz- und Perforationslinien begrenzt, derart, dass ein Ende des Hebestreifens frontseitig nach Entfernen eines Flaps frei liegt und erfasst werden kann. Alternativ ist der Hebestreifen Teil der Innen-Rückwand und erstreckt sich mit einem Ende in die Stirnwand über einen Faltlappen der Stirnwand hinausragend.

Die Verstärkung, insbesondere der Verstärkungsstreifen, wird bei der Fertigung auf eine fortlaufende Materialbahn für den Innenzuschnitt durchgehend aufgebracht. Danach werden die erforderlichen Trenn- und Stanzschnitte angebracht unter Definition des Hebestreifens, einschließlich Betätigungsende. Der von der Materialbahn abgetrennte Zuschnitt kann in üblicher Weise um den Packungsinhalt (Zigarettengruppe) herumgefaltet werden.

Bei der erfindungsgemäßen Vorrichtung wird ein Materialstreifen, insbesondere selbstklebend, von einer Streifenbobine abgezogen und an die fortlaufende Materialbahn für den Innenzuschnitt angelegt. Danach durchläuft die Materialbahn eine Prägestation zum Anbringen von Prägungen, insbesondere bei einer Stanniolbahn (Satinieren), wobei der Verstärkungsstreifen dem Prägedruck ebenfalls ausgesetzt wird. Danach folgt eine Stanz- bzw. Trennstation mit Messern zum Anbringen von Perforations- und Stanzlinien sowie zum Abtrennen des Zuschnitts von der Materialbahn.

Weitere Einzelheiten und Merkmale der Erfindung werden nachfolgend anhand von Ausführungsbeispielen näher erläutert. Es zeigt:
- Fig. 1: eine Zigarettenpackung, nämlich eine Klappschachtel bei geöffnetem Deckel in perspektivischer Darstellung,
- Fig. 2: die Packung gemäß Fig. 1 nach Entfernen eines Flaps,
- Fig. 3: die Packung gemäß Fig. 1, Fig. 2 bei Betätigung eines Hebestreifens,
- Fig. 4 bis Fig. 6: Darstellungen analog zu Fig. 1 bis Fig. 3 für ein anderes Ausführungsbeispiel,
- Fig. 7: einen Innenzuschnitt für eine Packung gemäß Fig. 1,
- Fig. 8: einen Innenzuschnitt für eine Packung gemäß Fig. 4,
- Fig. 9: einen Innenzuschnitt in abgewandelter Ausführung mit frontseitigem Hebestreifen,
- Fig. 10.: einen Zuschnitt analog Fig. 9 für einen rückseitig angeordneten Hebestreifen,
- Fig. 11: eine Vorrichtung zum Herstellen von (Zigaretten-)Packungen mit Hebestreifen in schematischer Seitenansicht,
- Fig. 12: eine Einzelheit XII der Fig. 11 in vergrößertem Maßstab.

Die in den Zeichnungen dargestellten Ausführungsbeispiele von (Zigaretten-)Packungen beziehen sich auf Klappschachteln (hinge lid packs). Dieser Packungstyp umfasst eine Innenumhüllung aus einem Innenzuschnitt 10 zum Einhüllen des Packungsinhalts, nämlich einer Zigarettengruppe 11 aus einer Mehrzahl von in Formation, nämlich in Reihen, angeordneten Zigaretten 12. Der Innenzuschnitt 10 kann aus Stanniol, (bedrucktem bzw. beschichtetem) Papier oder anderem, dünnem Verpackungsmaterial bestehen. Die Zigarettengruppe 11 ist vorzugsweise vollständig von dem Innenzuschnitt 10 umgeben unter Bildung eines Zigarettenblocks 13.

Der im Wesentlichen quaderförmige Zigarettenblock 13 sitzt als Packungsinhalt in einer Außenpackung, beim vorliegenden Ausführungsbeispiel in einer Klappschachtel 14. Diese besteht üblicherweise aus dünnem Karton und bildet einen unteren Schachtelteil 15 sowie einen Deckel 16. Schachtelteil 15 und Deckel 16 sind einstückig miteinander verbunden im Bereich eines rückseitigen, quergerichteten Liniengelenks 17.

Der Schachtelteil 15 bildet eine Schachtel-Vorderwand 18, eine Schachtel-Rückwand 19 und Schachtel-Seitenwände 20. Entsprechend besteht der Deckel 16 aus Deckel-Vorderwand 21, Deckel-Rückwand 22, Deckel-Seitenwänden 23 und Stirnwand 24. Innerhalb des Schachtelteils 15 ist ein Kragen 25 angeordnet, der mit dem Schachtelteil 15 im Bereich von Schachtel-Vorderwand 18 und/oder Schachtel-Seitenwänden 20 innen verbunden ist. Ein aus dem Schachtelteil 15 herausragender oberer Teilbereich des Kragens 25 wird in Schließstellung der Packung vom Deckel 16 umfasst. Der Kragen 25 ist frontseitig mit einer Ausnehmung 26 versehen, der den Zugang zum Packungsinhalt erleichtert.

Die Packung ist mit einer Entnahmehilfe für die Zigaretten 12 versehen. Diese besteht in einem Hebemittel zum Anheben mindestens einer Zigarette 12. Konkret handelt es sich um einen Hebestreifen 27, der so angeordnet und ausgebildet ist, dass mehrere, hier drei nebeneinanderliegende Zigaretten 12 (Fig. 3) durch Ziehen des Hebestreifens 27 angehoben werden und so erfassbar sind.

Der Hebestreifen 27 ist Teil der Innenumhüllung bzw. Teil des Innenzuschnitts 10. Dieser bildet gemäß Fig. 7 bis Fig. 10 eine Innen-Vorderwand 28, eine Innen-Bodenwand 29 und eine Innen-Rückwand 30. An den freien Endbereichen von Innen-Vorderwand 28 und Innen-Rückwand 30 sind Faltlappen definiert für eine Innen-Stirnwand 31. Zu den Faltlappen gehören (trapezförmige) Längslappen 32, 33, die einander im Bereich der Innen-Stirnwand 31 teilweise überdecken (Fig. 1).

Der Hebestreifen 27 erstreckt sich vorzugsweise in der Mitte des Innenzuschnitts 10, in dessen Längsrichtung und ist durch mindestens zwei vorzugsweise parallele Schwächungslinien seitlich begrenzt, insbesondere durch Stanz- bzw. Perforationslinien 34, 35. Diese sind so ausgebildet, dass beim Erfassen eines Endbereichs des so definierten Hebestreifens 27 die Verbindung zum Innenzuschnitt 10 gelöst und der Hebestreifen 27 als selbsttätiges Organ wirkt. Die Breite kann unterschiedlich sein, hier zum Erfassen von drei in einer frontseitigen oder rückseitigen Reihe nebeneinanderliegenden Zigaretten 12. Die Perforationslinien 34, 35 erstrecken sich gemäß Fig. 7, Fig. 9 über die volle Länge bzw. Höhe der Innen-Vorderwand 28, im Bereich der Innen-Bodenwand 29 und entlang eines bodenseitigen Bereichs der gegenüberliegenden Innen-Rückwand 30.

Der aus dem Material des Innenzuschnitts 10 gebildete Hebestreifen 27 weist eine insbesondere zugbelastbare Verstärkung auf. Diese besteht vorliegend aus einem Verstärkungsstreifen 36, der sich mindestens im Bereich des Hebestreifens 27 erstreckt, vorzugsweise aber über die volle Länge des Innenzuschnitts 10. Der Verstärkungsstreifen 36 besteht vorzugsweise aus Kunststoff und ist durch Klebung (ersatzweise durch thermisches Siegeln) am Innenzuschnitt 10 befestigt. Vorteilhaft ist die Anbringung an der Außenseite des Innenzuschnitts 10, sodass die empfindlichen Zigaretten nicht betroffen sind. Der Verstärkungsstreifen 36 ist selbstklebend und über die volle Länge des Innenzuschnitts 10 mit diesem dauerhaft verbunden.

Die aus dem verstärkten Hebestreifen 27 bestehende Entnahmehilfe kann frontseitig oder rückseitig am Zigarettenblock 13 angebracht sein. Gemäß Fig. 1 bis Fig. 3 sowie Fig. 7 und Fig. 9 ist der Hebestreifen 27 frontseitig angebracht, also im Bereich der Innen-Vorderwand 28. Diese ist darüber hinaus mit einem üblichen Abziehlappen versehen, nämlich einem Flap 37. Dieser ist durch eine quergerichtete Schwächungslinie, hier durch eine Perforationslinie 38, im oberen Bereich der Innen-Vorderwand 28 sowie angrenzender seitlicher Faltlappen definiert. Durch Erfassen des frontseitigen Längslappen 32 wird der Flap 37 bei geöffnetem Deckel 16 aus der Packung herausgezogen (Fig. 2). Die frontseitigen Zigaretten 12 liegen so mit ihrem oberen Bereich frei.

Der Hebestreifen 27 erstreckt sich bis in den Bereich des Flaps 37 und endet unterhalb der Innen-Stirnwand 31 (Fig. 7). Ein quergerichteter Trennschnitt 39 begrenzt das Ende des Hebestreifens 27 im Bereich des Flap 37. Der Trennschnitt 39 ist hier bogenförmig ausgebildet, sodass das Ende des Hebestreifens 27 als zungenförmiges Griffende 40 ausgebildet ist. Der über die volle Länge durchgehende Verstärkungsstreifen 36 wird durch den quergerichteten Trennschnitt 39 durchtrennt, sodass ein im Wesentlichen im Bereich des Längslappens 32 liegendes Stück des Verstärkungsstreifens 36 mit dem Flap 37 abgezogen wird. Das Griffende 40 liegt dadurch im Bereich der Ausnehmung 26 des Kragens 25 frei (Fig. 2).

Alternativ (oder zusätzlich) kann das Hebemittel rückseitig in der Packung angeordnet sein. Bei der Ausführung gemäß Fig. 4 bis Fig. 6 erstreckt sich der Hebestreifen 27 über die volle Länge der Innen-Rückwand 30 und des anschließendes Längslappens 33 der Innen-Stirnwand 31. Ein hier ebenfalls durch bogenförmigen Trennschnitt 30 begrenztes Griffende 40 ragt mit einem Teilstück über den Längslappen 33 hinaus aufgrund entsprechend konturierten Trennschnitts beim Abtrennen des Innenzuschnitts 10 von der Materialbahn. Gegenüberliegend, nämlich im Bereich des Längslappens 32, entsteht dadurch eine korrespondierend ausgebildete Ausnehmung 41. Die Perforationslinien 34, 35 zur Begrenzung des Hebestreifens 27 erstrecken sich im Bereich des Längslappens 33, der Innen-Rückwand 30, der Innen-Bodenwand 29 und mit einem kurzen Abschnitt im Bereich der Innen-Vorderwand 28. Der durchgehende Verstärkungsstreifen 36 verläuft von dem zungenartigen Griffende 40 bis zur Ausnehmung 41.

Zum Betätigen der Entnahmehilfe gemäß dieser Ausführung wird zweckmäßigerweise der Flap 37 entfernt (Fig. 4). Dadurch liegt der rückseitige Längslappen 33 im Bereich der Stirnfläche frei. Der Hebestreifen 27 kann im Bereich des Griffendes 40 erfasst und in Aufwärtsrichtung gezogen werden.

In einer einfachen Variante kann ein frontseitiger Hebestreifen 27 in der Ausführung gemäß Fig. 9 ausgebildet sein, nämlich mit einem sehr kurzen (gebogenen) Trennschnitt 39, der mit Abstand von den Perforationslinien 34, 35 endet, sodass in diesem Bereich Restverbindungen 42 des Materials bleiben. Diese werden beim Abziehen des Flaps 37 durchtrennt, sodass ein zungenartiges Ende des Hebestreifens 27 bzw. ein Griffende 40 entsprechend Fig. 7 bzw. entsprechend Fig. 2/Fig. 3 entsteht. Fig. 10 zeigt eine vereinfachte Alternative zu dem Beispiel gemäß Fig. 8, also mit rückseitigem Hebestreifen 27. Dieser endet stumpf bzw. mit geradliniger Querkontur im Bereich des Längslappens 33. Der Faltlappen der Innen-Stirnwand 31, nämlich der Längslappen 33 zeigt nach dem Entfernen des Flaps das markierte Ende bzw. das markierte Griffende 40 des Hebestreifens 27 auch bei dieser Ausführung.

Der Hebestreifen 27 bzw. der Verstärkungsstreifen 36 ist mit Markierungen versehen, die dem Verbraucher die Richtung der Zugkraft anzeigen. Im vorliegenden Falle ist eine fortlaufende Reihe von Pfeilen 43 auf den Verstärkungsstreifen 36 aufgedruckt. Die Perforationslinien 34, 35 bestehen aus langgestreckten Stanzschnitten mit Unterbrechungen als Restverbindungen 44, sodass geringe Kraftaufwendungen ausreichen, den Hebestreifen 27 freizulegen. Der quergerichtete Trennschnitt 39 bildet bei den Ausführungsbeispielen gemäß Fig. 7 und Fig. 8 einen Kreuzschnitt mit den Endbereichen der Perforationslinien 34,35.

Bei der Fertigung der Innenzuschnitte 10 mit Hebestreifen 27 und Verstärkungsstreifen 36 wird so verfahren, dass als erstes der Verstärkungsstreifen 36 als fortlaufender Materialstreifen auf eine fortlaufende Materialbahn 45 des jeweiligen Verpackungsmaterials aufgebracht wird. Danach werden die Stanzungen bzw. Trennschnitte zur Darstellung des Hebestreifens 27 angebracht und schließlich ein quergerichteter Trennschnitt zum Abtrennen des Innenzuschnitts 10.

Die vorstehenden Fertigungsschritte sind in den Arbeitsprozess einer Verpackungsmaschine, wie sie beispielshaft in Fig. 11 und Fig. 12 gezeigt ist, integriert. Die Verpackungsmaschine dient hier zum Herstellen von Klappschachteln.

Im Bereich einer Zuschnittstation 46 befinden sich in einer unteren Position Kragenbobinen 47, also gewickelte Bahnen aus dünnem Karton für die Herstellung des Kragens 25. Die Kragenbobinen 47 befinden sich unterhalb einer Zigarettenbahn 48 für den Transport der Zigarettengruppen 11 und nachfolgend der Zigarettenblöcke 13. Oberhalb der Zigarettenbahn 48 befinden sich Innenbobinen 49, von denen die Materialbahn 45 abgezogen wird. Diese durchläuft ein Spliceaggregat 50 und gelangt danach in eine Auftragstation 51 zum Aufbringen einer Streifenbahn 52 zur Bildung der Verstärkungsstreifen 36. Die Streifenbahn 52 wird von einer Streifenbobine 53 abgezogen. Die Auftragstation 51 besteht hier aus einer Umlenkrolle 54 für die Materialbahn 45. Die Umlenkung beträgt etwa 180°. Im Bereich der Umlenkung wird die Streifenbahn 52 fortlaufend an die Außenseite der Materialbahn 45 angelegt aufgrund entsprechender Führung der Streifenbahn 52 über eine versetzte Lenkrolle 55.

Die Einheit aus Materialbahn 45 und Streifenbahn 52 wird sodann einem Druckaggregat mit mindestens zwei aneinanderliegenden Druckwalzen 56, 57 zugeführt. Die Druckorgane übertragen während des Transports Druck auf die Materialbahn 45 und fixieren die Verbindung der Streifenbahn 52 mit dieser. Eine der Druckwalzen 56 kann als Prägewalze ausgebildet sein zum Prägen der Materialbahn 45, insbesondere bei Verwendung von Stanniol. Die Prägung wirkt auch auf die Streifenbahn 52.

Die so vorbereitete Bahn 45/52 gelangt in eine Schneidstation 58. Zuerst werden die in Längsrichtung der Materialbahn 45 geführten Perforationslinien 34, 35 zur Längsbegrenzung des Hebestreifens 27 angebracht, hier durch Längsmesser 59, die mit einem Gegenorgan wirken, nämlich einer Messerwalze 60. Danach folgen quergerichtete Trennschnitte zur Begrenzung des Flap 37, also die Perforationslinie 38, einschließlich von Perforationslinien zur Begrenzung des Griffendes 40, also insbesondere der Trennschnitt 39 durch ein entsprechend ausgebildetes Quermesser 61. Schließlich wird ein quergerichteter Trennschnitt über die gesamte Materialbahn 45 ausgeführt, um den vorbereiteten Innenzuschnitt 10 von der Materialbahn 45 abzutrennen, mittels Trennmesser 62. Im Bereich nachfolgender drehender Saugscheiben 63 wird der Zuschnitt 10 in bekannte Weise bereitgehalten für die Übernahme durch eine quer zur Ebene des Innenzuschnitts 10 transportierte Zigarettengruppe 11.

**Bezugszeichenliste**

| | | | |
|---|---|---|---|
| 10 | Innenzuschnitt | 39 | Trennschnitt |
| 11 | Zigarettengruppe | 40 | Griffende |
| 12 | Zigarette | 41 | Ausnehmung |
| 13 | Zigarettenblock | 42 | Restverbindung |
| 14 | Klappschachtel | 43 | Pfeil |
| 15 | Schachtelteil | 44 | Restverbindung |
| 16 | Deckel | 45 | Materialbahn |
| 17 | Liniengelenk | 46 | Zuschnittstation |
| 18 | Schachtel-Vorderwand | 47 | Kragenbobine |
| 19 | Schachtel-Rückwand | 48 | Zigarettenbahn |
| 20 | Schachtel-Seitenwand | 49 | Innenbobine |
| 21 | Deckel-Vorderwand | 50 | Spliceaggregat |
| 22 | Deckel-Rückwand | 51 | Auftragstation |
| 23 | Deckel-Seitenwand | 52 | Streifenbahn |
| 24 | Stirnwand | 53 | Streifenbobine |
| 25 | Kragen | 54 | Umlenkrolle |
| 26 | Ausnehmung | 55 | Laufrolle |
| 27 | Hebestreifen | 56 | Druckwalze |
| 28 | Innen-Vorderwand | 57 | Druckwalze |
| 29 | Innen-Bodenwand | 58 | Schneidstation |
| 30 | Innen-Rückwand | 59 | Längsmesser |
| 31 | Innen-Stirnwand | 60 | Messerwalze |
| 32 | Längslappen | 61 | Quermesser |
| 33 | Längslappen | 62 | Trennmesser |
| 34 | Perforationslinie | 63 | Saugscheibe |
| 35 | Perforationslinie | | |
| 36 | Verstärkungsstreifen | | |
| 37 | Flap | | |
| 38 | Perforationslinie | | |

## Patentansprüche

1. Packung für Zigaretten (12) oder ähnliche Produkte, bestehend aus einem eine Zigarettengruppe (11) vorzugsweise vollständig umgebenden Innenzuschnitt (10) mit Innen-Vorderwand (28), Innen-Rückwand (30) und aus Faltlappen (32, 33) bestehender Innen-Stirnwand (31) zur Bildung eines Zigarettenblocks (13), der in einer Außenpackung, vorzugsweise in einer Klappschachtel, Aufnahme findet, wobei der Innenzuschnitt (10) einen durch Schwächungsllnien begrenzten Hebestreifen (27) zum Anheben von Zigaretten (12) der Zigarettengruppe (11) aufweist, **gekennzeichnet durch** folgende Merkmale:
a) der die Zigarettengruppe (11) umgebende Innenzuschnitt (10) weist im Bereich des Hebestreifens (27) einen Verstärkungsstreifen (36) auf, der sich mindestens über die Länge des Hebestreifens (27) erstreckt,
b) der Verstärkungsstreifen (36) besteht aus einem selbstklebenden Kunststoff, der im Bereich des Hebestreifens (27) auf den Innenzuschnitt (10) aufgebracht und mit diesem an der Außenseite des Innenzuschnitts vollflächig verbunden wird,
c) der Verstärkungsstreifen (36) erstreckt sich über die volle Länge des Innenzuschnitts (10) und ist im Bereich des Hebestreifens (27) mittig zu diesem positioniert.

2. Packung nach Anspruch 1, **dadurch gekennzeichnet; dass** Verstärkungsstreifen (36) aus Polypropylen besteht.

3. Packung nach Anspruch 1 oder einem der weiteren Ansprüche, **dadurch gekennzeichnet, dass** der Hebestreifen (27) mit Verstärkungsstreifen (36) ein Anfassende bzw. Griffende (40) bildet, wobei der durch zwei parallele Schwächungslinien 34, 35 begrenzte Hebestreifen (27) sich im Bereich von Innen-Vorderwand (28) oder Innen-Rückwand (30), im Bereich der Bodenwand (20) und mit einem Endbereich in der jeweils gegenüberliegenden Wand, insbesondere der Innen-Rückwand (30) bzw. Innen-Vorderwand (28) erstreckt.

4. Packung nach Anspruch 1 oder einem der weiteren Ansprüche, **dadurch gekennzeichnet, dass** im Bereich der Innen-Vorderwand (28) das Anfassende bzw. Griffende (40) des Hebestreifens (27), einschließlich Verstärkungsstreifen (36), sich im Bereich des Flaps (37) erstreckt, wobei der Hebestreifen (27) durch Schwächungslinien bzw. Perforationslinien (34, 35) im Bereich des Flaps (37) begrenzt ist, derart, dass das Griffende (40) des Hebestreifens (27) mit Verstärkungsstreifen (36) nach Abziehen des Flaps (37) oberhalb der verbleibenden Innen-Vorderwand (28) und vorzugsweise im Bereich einer Ausnehmung (26) einer Vorderwand eines Kragens (24) frei liegt.

5. Packung nach Anspruch 1 oder einem der weiteren Ansprüche, **dadurch gekennzeichnet, dass** das Griffende (40) des Hebestreifens (27) mit Verstärkungsstreifen (36) im Bereich der Innen-Rückwand (30) angeordnet und das Griffende (40) im Bereich eines Faltlappens, nämlich eines Längslappens (33) der Innen-Stirnwand (31) gebildet ist, vorzugsweise mit einem über die Innen-Stirnwand (31) hinausragenden Griffende (40).

6. Verfahren zum Herstellen von Zuschnitten einer Innenumhüllung (10) für eine Zigarettengruppe (11) einer Zigarettenpackung nach einem oder mehreren der Ansprüche 1 bis 5, **gekennzeichnet durch** folgende Merkmale:
a) eine fortlaufende Materialbahn (45) aus Stanniol, Papier oder dergleichen wird in Längsrichtung etwa mittig mit einem Verstärkungsstreifen (36) versehen, der durchgehend **durch** Klebung mit der Materialbahn (45) verbunden wird,
b) die Materialbahn (45) wird sodann **durch** eine Stanz- bzw. Trenneinrichtung (58) hindurchgeführt zum Anbringen von Perforationslinien im Bereich eines Abschnitts der herzustellenden Zuschnitte zu beiden Seiten des Verstärkungsstreifens (36),
c) danach werden langgestreckte Zuschnitte (10) von der Materialbahn abgetrennt mit etwa mittig über die volle Länge des Zuschnitts (10) verlaufendem Verstärkungsstreifen (36),
d) die mit dem fortlaufenden Verstärkungsstreifen (36) versehene Materialbahn (45) wird **durch** eine Druck- bzw. Prägevorrichtung (56, 57) hindurchgeleitet zum Prägen der Materialbahn (45) aus Stanniol, wobei der Bereich des Verstärkungsstreifens (36) ebenfalls der Prägebehandlung unterworfen wird.

7. Verfahren nach Anspruch 6, **dadurch gekennzeichnet, dass** im Bereich einer Schneidstation (58) zuerst in Längsrichtung der Materialbahn (45) verlaufende Schneid-bzw. Perforationslinien angebracht werden, nämlich Perforationslinien (34, 35) zur Begrenzung des Hebestreifens (27), und danach quergerichtete Perforations- bzw. Trennschnitte, nämlich zur Begrenzung des Hebestreifens (27) einerseits, zum Anbringen eines Flaps (37) und schließlich zum Abtrennen des Innenzuschnitts (10) von der Materialbahn (45).

8. Vorrichtung zum Herstellen von Packungen für Zigaretten (12) nach einem oder mehreren der Ansprüche 1 bis 5 mit einer Zuschnittstation (46) zum Herstellen von Innenzuschnitten (10) durch Abtrennen von einer Materialbahn (45) und zum Umhüllen einer entlang einer Zigarettenbahn (48) transportierten Zigarettengruppen (11), **gekennzeichnet durch** folgende Merkmale:
a) die fortlaufende Materialbahn (45) für die Herstellung der Innenzuschnitte (10) ist durch eine Auftragstation (51) hindurchförderbar, in deren Bereich eine mit Leim versehene Streifenbahn (52) zur Bildung eines in Längsrichtung des Innenzuschnitts (10) verlaufenden Verstärkungsstreifens (36) an die Materialbahn (45) anlegbar ist,
b) die mit dem Verstärkungsstreifen (36) bzw. der Streifenbahn (52) versehene Materialbahn (45) ist nachfolgend **durch** eine Schneidstation (58) hindurchförderbar mit Schneidmessern (59, 61, 62) zum Anbringen von Trenn- bzw. Perforationsschnitten in Längsrichtung der Materialbahn (45) sowie zum Anbringen von quergerichteten Perforations- und Trennschnitten,
c) der Schneidstation (58) ist eine Druck- bzw. Prägestation für die mit der Streifenbahn (52) versehenen Materialbahn (45) vorgeordnet, mit vorzugsweise zwei Druckwalzen (56, 57), zwischen denen die Materialbahn (45) mit Streifenbahn (52) hindurchförderbar ist unter Übertragung von Druck auf die Materialbahn (45), wobei weiterhin mindestens eine der Druckwalzen (56, 57) als Prägewalze ausgebildet ist

## Claims

1. A pack for cigarettes (12) or similar products, consisting of an inner blank (10), which surrounds a cigarette group (11), preferably in full, and comprises an inner front wall (28), an inner rear wall (30) and an inner end wall (31), consisting of folding tabs (32, 33), for forming a cigarette block (13) which is accommodated in an outer pack, preferably in a hinge-lid pack, wherein the inner blank (10) has a lifting strip (27), bounded by weakening lines, for raising cigarettes (12) of the cigarette group (11), **characterized by** the following features:
a) the inner blank (10) surrounding the cigarette group (11) has, in the region of the lifting strip (27), a reinforcing strip (36) which extends at least over the length of the lifting strip (27),
b) the reinforcing strip (26) consists of a self-adhesive plastic, which in the region of the lifting strip (27) is applied to the inner blank (10) and is squarely connected thereto on the outer side of the inner blank,
c) the reinforcing strip (36) extends over the full length of the inner blank (10) and is positioned in the region of the lifting strip (27), centrally in relation thereto.

2. The pack as claimed in claim 1, **characterized in that** the reinforcing strip (36) consists of polypropylene.

3. The pack as claimed in claim 1 or one of the further claims, **characterized in that** the lifting strip (27) with reinforcing strip (36) forms a grab end or grip end (40), wherein the lifting strip (27) bounded by two parallel weakening lines (34, 35) extends in the region of the inner front wall (28) or inner rear wall (30), in the region of the base wall (20), and with an end region in the respectively opposite wall - in particular the inner rear wall (30) or inner front wall (28).

4. The pack as claimed in claim 1 or one of the further claims, **characterized in that** in the region of the inner front wall (28) the grab end or grip end (40) of the lifting strip (27), inclusive of the reinforcing strip (36), extends in the region of the flap (37), wherein the lifting strip (27) is bounded by weakening lines or perforation lines (34, 35) in the region of the flap (37), in such a way that the grip end (40) of the lifting strip (27) with reinforcing strip (36), after the flap (37) has been pulled off, lies exposed above the remaining inner front wall (28) and preferably in the region of a recess (26) of a front wall of a collar (24).

5. The pack as claimed in claim 1 or one of the further claims, **characterized in that** the grip end (40) of the lifting strip (27) with reinforcing strip (36) is disposed in the region of the inner rear wall (30), and the grip end (40) is formed in the region of a folding tab, namely of a longitudinal tab (33) of the inner end wall (31), preferably with a grip end (40) protruding beyond the inner end wall (31).

6. A method for producing blanks of an inner wrapping (10) for a cigarette group (11) of a cigarette pack as claimed in one or more of claims 1 to 5, **characterized by** the following features:
a) a continuous-running material web (45) of tinfoil, paper or the like is provided roughly centrally in the longitudinal direction with a reinforcing strip (36), which is continuously connected by bonding to the material web (45),
b) the material web (45) is next guided through a punching or cutting device (58) for making perforation lines, in the region of a portion of the blanks to be produced, to both sides of the reinforcing strip (36),
c) after this, elongated blanks (10) are separated from the material web with a reinforcing strip (36) running approximately centrally over the full length of the blank (10),
d) the material web (45) provided with the continuous-running reinforcing strip (36) is led through a pressing or embossing apparatus (56, 57) for embossing of the tinfoil material web (45), wherein the region of the reinforcing strip (36) is likewise subjected to the embossing treatment.

7. The method as claimed in claim 6, **characterized in that,** in the region of a cutting station (58), cutting or perforation lines running in the longitudinal direction of the material web (45), namely perforation lines (34, 35) for bounding the lifting strip (27), are firstly made, followed by transversely directed perforation or separating cuts, namely for bounding the lifting strip (27) on the one hand, for making a flap (37), and finally for separating the inner blank (10) from the material web (45).

8. An apparatus for producing packs for cigarettes (12) as claimed in one or more of claims 1 to 5, comprising a blanking station (46) for producing inner blanks (10) by separation from a material web (45) and for enwrapping a cigarette group (11) transported along a cigarette track (48), **characterized by** the following features:
a) the continuous-running material web (45) for the production of the inner blanks (10) can be transported through a coating station (51), in the region of which a glue-coated strip web (52) can be placed against the material web (45) to form a reinforcing strip (36) running in the longitudinal direction of the inner blank (10),
b) the material web (45) provided with the reinforcing strip (36) or with the strip web (52) can subsequently be transported through a cutting station (58) having cutting knives (59, 61, 62) for making separating or perforation cuts in the longitudinal direction of the material web (45), as well as for making transversely directed perforation and separating cuts,
c) upstream of the cutting station (58) there is arranged a pressure or embossing station for the material web (45) provided with the strip web (52), with preferably two pressure rolls (56, 57), between which the material web (45) with strip web (52) can be transported, whereupon pressure is transmitted to the material web (45), wherein, furthermore, at least one of the pressure rolls (56, 57) is configured as an embossing roll.

## Revendications

1. Emballage pour cigarettes (12) ou produits similaires, constitué d'une pièce découpée intérieure (10) entourant de préférence complètement un groupe de cigarettes (11), avec une paroi avant intérieure (28), une paroi arrière intérieure (30) et une paroi frontale intérieure (31) constituée dé volets pliants (32, 33) pour former un bloc de cigarettes (13) reçu dans un emballage extérieur, de préférence une boîte à couvercle rabattable, la pièce découpée intérieure (10) présentant un ruban de soulèvement (27) limité par des lignes d'affaiblissement pour soulever des cigarettes (12) du groupe de cigarettes (11), **caractérisé par** les caractéristiques suivantes :
a) la pièce découpée intérieure (10) entourant le groupe de cigarettes (11) présente, dans la région du ruban de soulèvement (27), un ruban de renforcement (36) qui s'étend au moins sur la longueur du ruban de soulèvement (27),
b) le ruban de renforcement (36) se compose d'un plastique autocollant qui est appliqué dans la région du ruban de soulèvement (27) sur la pièce découpée intérieure (10) et qui est connecté à celle-ci sur toute la surface au niveau du côté extérieur de la pièce découpée intérieure,
c) le ruban de renforcement (36) s'étend sur toute la longueur de la pièce découpée intérieure (10) et est positionné centralement par rapport à celle-ci dans la région du ruban de soulèvement (27).

2. Emballage selon la revendication 1, **caractérisé en ce que** le ruban de renforcement (36) se compose de polypropylène.

3. Emballage selon la revendication 1 ou selon l'une quelconque des autres revendications, **caractérisé en ce que** le ruban de soulèvement (27) forme avec le ruban de renforcement (36) une extrémité de saisie ou une extrémité de prise (40), le ruban de soulèvement (27) limité par deux lignes d'affaiblissement parallèles (34, 35) s'étendant dans la région de la paroi avant intérieure (28) ou de la paroi arrière intérieure (30), dans la région de la paroi de fond (20) et avec une région d'extrémité dans la paroi respectivement opposée, en particulier la paroi arrière intérieure (30) ou la paroi avant intérieure (28).

4. Emballage selon la revendication 1 ou l'une quelconque des autres revendications, **caractérisé en ce que** dans la région de la paroi avant intérieure (28), l'extrémité de saisie ou l'extrémité de prise (40) du ruban de soulèvement (27), y compris le ruban de renforcement (36), s'étend dans la région du rabat (37), le ruban de soulèvement (27) étant limité par des lignes d'affaiblissement ou des lignes de perforation (34, 35) dans la région du rabat (37), de telle sorte que l'extrémité de prise (40) du ruban de soulèvement (27) avec le ruban de renforcement (36) soit exposée après le retrait du rabat (37) au-dessus de la paroi avant intérieure restante (28) et de préférence dans la région d'un évidement (26) d'une paroi avant d'un rebord (24).

5. Emballage selon la revendication 1 ou l'une quelconque des autres revendications, **caractérisé en ce que** l'extrémité de saisie (40) du ruban de soulèvement (27) est disposée avec des rubans de renforcement (36) dans la région de la paroi arrière intérieure (30) et l'extrémité de saisie (40) est formée dans la région d'un volet pliant, à savoir d'un volet longitudinal (33) de la paroi frontale intérieure (31), de préférence avec une extrémité de saisie (40) faisant saillie au-delà de la paroi frontale intérieure (31).

6. Procédé de fabrication de pièces découpées d'une enveloppe intérieure (10) pour un groupe de cigarettes (11) d'un emballage pour cigarettes selon l'une quelconque ou plusieurs des revendications 1 à 5, **caractérisé par** les caractéristiques suivantes :
a) une bande de matériau continue (45) en papier métallisé, en papier ou similaire est pourvue dans la direction longitudinale approximativement au centre d'un ruban de renforcement (36) qui est connecté de manière continue par collage à la bande de matériau (45),
b) la bande de matériau (45) est ensuite guidée à travers un dispositif d'estampage ou de séparation (58) pour réaliser des lignes de perforation dans la région d'une portion des pièces découpées à fabriquer des deux côtés du ruban de renforcement (36),
c) ensuite les pièces découpées étirées en longueur (10) sont séparées de la bande de matériau, les rubans de renforcement (36) s'étendant approximativement centralement sur toute la longueur de la pièce découpée (10),
d) la bande de matériau (45) pourvue du ruban de renforcement continu (36) est guidée à travers un dispositif de pression ou de gaufrage (56, 57) pour gaufrer la bande de matériau (45) en papier métallisé, la région du ruban de renforcement (36) étant également soumise au traitement de gaufrage.

7. Procédé selon la revendication 6, **caractérisé en ce que** dans la région d'un poste de découpage (58), on réalise d'abord des lignes de découpure ou de perforation s'étendant dans la direction longitudinale de la bande de matériau (45), à savoir des lignes de perforation (34, 35) pour limiter le ruban de soulèvement (27), et ensuite des découpures par perforation ou par séparation orientées transversalement, à savoir pour limiter le ruban de soulèvement (27) d'une part, pour appliquer un volet (37) et finalement pour sectionner la pièce découpée intérieure (10) de la bande de matériau (45).

8. Dispositif de fabrication d'emballages pour cigarettes (12) selon l'une quelconque ou plusieurs des revendications 1 à 5, comprenant un poste de pièces découpées (46) pour fabriquer des pièces découpées intérieures (10) par séparation d'une bande de matériau (45) et pour envelopper un groupe de cigarettes (11) transporté le long d'une bande de cigarettes (48), **caractérisé par** les caractéristiques suivantes :
a) la bande de matériau continue (45) pour la fabrication des pièces découpées intérieures (10) peut être transportée à travers un poste d'application (51) dans la région duquel peut être appliquée sur la bande de matériau (45) une bande de ruban (52) pourvue de colle pour former un ruban de renforcement (36) s'étendant dans la direction longitudinale de la pièce découpée intérieure (10),
b) la bande de matériau (45) pourvue du ruban de renforcement (36) ou de la bande de ruban (52) peut ensuite être transportée à travers un poste de découpage (58) avec des couteaux de coupe (59, 61, 62) pour réaliser des découpures par séparation ou par perforation dans la direction longitudinale de la bande de matériau (45) ainsi que pour réaliser des découpures par perforation et par réparation orientées transversalement,
c) le poste de découpage (58) est placé en amont d'un poste de pression ou de gaufrage pour la bande de matériau (45) pourvue de la bande de ruban (52), avec de préférence deux rouleaux de pression (56, 57), entre lesquels la bande de matériau (45) peut être guidée avec la bande de ruban (52) en transférant la pression à la bande de matériau (45), au moins l'un des rouleaux de pression (56, 57) étant en outre réalisé sous forme de rouleau de gaufrage.
